# EUROPÄISCHE PATENTANMELDUNG

(11) **EP 1 329 371 A1**
(43) Veröffentlichungstag der Anmeldung: **23.07.2003**
(21) Anmeldenummer: 03000931.0
(22) Anmeldetag: 16.01.2003
(51) Int. Cl.: B61G 9/24, B61G 7/10

(54) **Richtgelenk für über Kupplungsstangen verbundene Eisenbahngüterwageneinheiten**

(30) Priorität: 21.01.2002 DE 10202241
(71) Anmelder: Bartel, Manfred, 02906 Niesky (DE)
(72) Erfinder: Bartel, Manfred, 02906 Niesky (DE)

(57) **Zusammenfassung**

Die Erfindung betrifft ein Hochleistungsrichtgelenk für über Kupplungstangen verbundene, leicht und wirtschaftlich ausgeführte, aus 2achsigen und/oder Drehgestellwagen zusammengefügte zwei- oder mehrgliedrige Eisenbahngüterwageneinheiten, bei dem die Richtgelenkwirkung wesentlich vergrößert wird bei gleichzeitige Stabilisierung des Wagenlaufes.

Die Kuppelstangen (1) der Endwagen (12,13) und mindestens der jeweils folgenden Mittelwagen (14) sind an mindestens einem Wagenende mit Richtgelenken (15) versehen, deren rechteckige Richtgelenkplatten (4) den Kuppelstangenschaft, insbesondere in der Richtgelenkbreite (WRB) um ein vielfaches überragen und dabei im Vergleich zu dem international standardisierten Richtgelenk der UIC in einem Abhängigkeitsverhältnis zu den Achs/Drehzapfenabständen (2a) des Untergestells der Wagen,in Breite (WRB) und Höhe (WRH) größere Richtgelenkplatten aufweisen. Vergrößerungen der Breiten (WRB) werden bis zu 400 % und der Höhen (WRH) bis zu 200 % vorgeschlagen.
Das Leistungsverhalten von vertikaler Stabilisation zur horizontalen Stabilisation verbessert sich von 1:1,6 auf bis zu maximal 1:5,3.
Die Abrollkurven für die vertikale Stabilisation sind in Form einer Kugelkalotte an der Richtgelenkplatte (4) vorgesehen und separat davon besitzt die Stützlagerplatte (2) als Richtgelenkabrollform eine vertikale zylindermantelförmige Richtgelenkkontur (8). Die unterschiedlich großen vertikalen und horizontalen Richtgelenkradien werden in Abhängigkeit der Wagenabfederung und der Gleisbogenradien vorgeschlagen.

Die Erfindung trägt maßgeblich zur Erfüllung der Forderungen der Entgleisungssicherheit und der Laufgüte im europäischen Eisenbahnverkehr bei.

## Beschreibung

Die Erfiridung betrifft ein Hochleistungsrichtgelenk für über Kuppelstangen verbundene leicht und wirtschaftlich ausgeführte Güterwagen, einer mehrteiligen Güterwageneinheit gemäß dem Oberbegriff des Patentanspruches 1.

Richtgelenkausführungen für Eisenbahnwagen-Kuppelstangen sind in der Vergangenheit in großer Anzahl bekannt geworden, und selbige hatten im wesentlichen das Ziel, den Effekt der Richtgelenkwirkung zu vergrößern, den Wirkungsgrad zu erhöhen bei gleichzeitiger Teilereduzierung und platzsparender sowie kostengünstiger Ausführung.
Die Notwendigkeit der Verwendung von Kuppelstangen ergibt sich insbesondere für Fahrzeuge des kombinierten Ladungsverkehrs, wo Fahrzeuggruppen zu festverbundenen Einheiten und Shuttlezügen zusammengestellt werden.
Die Kuppelstangen vereinfachen wesentlich die Wagenuntergestellkonstruktionen und ermöglichen extrem geringe Eigenmassen und auch eine Ladelängenanpassung der Wagen für unterschiedliche Behälterlängen.
Damit ist der Konstrukteur in die Lage versetzt, z.B. 2achsige Fahrzeuge mit Achsständen von 10 m zu entwickeln mit einer Eigenmasse von 9 t und einer Zuladung von 36 t bei einer zulässigen maximalen Achsfahrmasse von 22,5 t, also ein Totlast-Nutzlastverhältnis von 1:4 zu realisieren. Dies ist auch bei Drehgestellwagen möglich.
Im Wettbewerb zwischen Schienen- und Straßenverkehr sind solche effektiven Fahrzeuge dringend notwendig.
Probleme in der technischen Detailrealisierung entstehen dabei in der Erfüllung der notwendigen Entgleisungssicherheit insbesondere unter dem Längsdruckeinfluss im Rangierbetrieb bei bis zu 500 kN Längsdruck im 150 m S- und Vollbogen und 250 m Vollbogen und in der Laufgüterealisierung nach UIC 518 bis zu Gleisbögen mit kleinem Radius von 250 m.
Richtgelenke sind besonders ein Mittel, das Entgleisungsverhalten unter Längskräften zu verbessern. Empfohlen wird das standardisierte UIC - Richtgelenk nach UIC - MB 523, bei dem das Verhältnis zwischen Horizontal- und Vertikalstabilisierung ca. 1,6 beträgt und einheitlich dimensionierte Abrollkurven und Kuppelstangenlängen vorgesehen sind.
Der Nachteil des vorgenannten Richtgelenkes, insbesondere für die Endwagen der Einheiten mit Übergang von Seitenpuffer zur Kuppelstangenanlenkung besteht darin, dass das Richtgelenkleistungsvermögen gering ist, und dass eine weitere positive Beeinflussung des Entgleisungsverhaltens der Fahrzeuge in den UIC - Bestimmungen lediglich in der Wahl einer progressiven Achsfederung, der Erhöhung der Verwindungskonstante des Untergestells und der Eigenmasse der Wagen vorgesehen ist. Eine positive Beeinflussung der Laufgüte erfordert zusätzliche Dämpfungseinrichtungen in den Laufwerken selbst.
Eine Abhängigkeit und Variation der Richtgelenkparameter selbst z.B. von der Wagenlänge ist nicht vorgesehen.
Die Nachteile sind schwere, aufwendige und teure Fahrzeuge mit wirtschaftlich nicht optimalen Ladeparametern, die einem notwendigen Totlast-Nutzlastverhältnis von z.B. 1:4 nicht gerecht werden. Aufgabe der Erfindung ist es, ein Hochleistungsrichtgelenk für Kuppelstangen von Güterwageneinheiten zu schaffen, welches eine bedeutende Steigerung der horizontalen und vertikalen Richtgelenkwirkung und eine positive Laufgüteeinwirkung im kleinen Gleisbogen von R = 250 m aufweist und eine auf die jeweiligen Wagenparameter, insbesondere dem Achs-/Drehzapfenabstand optimal abgestimmte Ausführung besitzt bei Geringhaltung des Wagengewichtes sowie der Herstellungs- und Unterhaltungskosten.

Die Aufgabe wird erfindungsgemäß durch die Merkmale des Patentanspruches 1 gelöst.
Erfindungswesentlich ist, dass die Kuppelstangen der Endwagen der Güterwageneinheit und mindestens des jeweils folgenden Mittelwagens der Güterwageneinheit, an mindestens einem Wagenende ein Hochleistungsrichtgelenk besitzt mit einer rechteckigen Richtgelenkplatte, die den Kuppelstangenschaft insbesondere in der Richtgelenkbreite um ein vielfaches überragt und dabei im Vergleich zu dem international standardisierten Richtgelenk der UIC in Abhängigkeit zu den Achs-/Drehzapfenabständen der Untergestelle der Wagen in Breite und Höhe vergrößerte Richtgelenkplatten aufweisen, welche ca. die im Anspruch genannten Abmessungsbedingungen bei Zugrundelegung einer einheitlichen niedrigen Eigenmasse, im Bereich der Niedriggewichtsgrenze von 2achsigen/4achsigen Güterwagen erfüllen. Durch die in der richtigen Relation zu den Wagenlängenparametern vergrößerten horizontalen und vertikalen Richtgelenkhebel wird eine optimierte Richtgelenkleistungsvergrößerung für die unterschiedlichsten Wagenlängen erreicht.
Das Leistungsverhältnis von vertikaler Stabilisation zur horizontalen Stabilisation vergrößert sich von 1:1,6 beim UIC-Gelenk auf bis zu maximal 1:5,3. Die Abrollkurve für die vertikale Stabilisation ist in Form einer Kugelkalotte an der Seite der Richtgelenkplatte vorgesehen. Der Abrollradius Rv ist so gewählt, dass bei Absenkung eines Wagens infolge einer ca. 90%igen Maximallast zu einem leeren Nachbarwagen der Kraftübertragungspunkt zwischen Richtgelenkplatte und Stützlager sich bereits kurz vor dem oberen/unteren Rand der Richtgelenkplatte befindet, wobei der leere Wagen mit einer achskraftvergrößernden vertikalen Kuppelstangenkomponente belegt wird und durch die vertikale Verspannung über den um ein Vielfaches vergrößerten Richtgelenkhebeln auch eine positive Laufruhe-Beeinflussung erfährt.

Das Stützlager besitzt an der der Richtgelenkplatte zugewandten Seite zur horizontalen Stabilisation eine vertikale und zylindermantelförmige Richtgelenkkontur, wobei auch vorgesehen ist, dass auf einer senkrechten und eben ausgeführten Anlagefläche des Stützlagers nur im jeweiligen seitlichen Endbereich Konturleisten, deren Höhen dem Abrollradius RH entsprechen, angeordnet sind. Dabei ist vorgesehen, dass bei den bahnseitig vorgeschriebenen Gleiskrümmungskriterien mit R = 150 m für Rangiergeschwindigkeiten und für R = 250 m im Rangier- und Vollbahnbetrieb der horizontale Abrollradius R_{H} so ausgelegt ist, dass der Kraftübertragungspunkt zwischen Richtgelenkplatte und Stützlager, auch zur Verbesserung des Laufgüteverhaltens nach UIC 518 dieser leichten Wagen im Gleisbogen mit kleinem Radius von R = 250 m entsprechend der vorgenannten UTC, bereits vor dem Erreichen des 250 m Gleisbogens zur Anlage kommt. Dadurch wird ein zusätzlicher Effekt, insbesondere durch die nunmehr stark vergrößerten Richtgelenkhebelarme für die Entgleisungssicherheit und die Laufgüte der Wagen erzielt.

Vorgesehene Drehsicherungen zwischen Richtplatte und Stützlager sorgen dafür, dass auch bei extremen vertikalen und horizontalen Ausschlägen der Kuppelstangen die erwarteten Rückstellmomente wirksam werden können.

Die Erfindung sichert durch ihre vorgeschlagene individuelle Auslegung des Gelenkpunktes in Form angepasster Richtgelenkhebel und optimierter getrennter vertikaler und horizontaler Abrollkurven einen hohen Richt- und Stabilisierungseffekt für ein verbessertes Entgleisungs- und Laufgüteverhalten.

Im folgenden werden Ausführungsbeispiele der Erfindung anhand von Zeichnungen näher erläutert.
Die Zeichnungen zeigen in
- Fig. 1: eine Draufsicht einer mindestens 3 teiligen aus 2achsigen Wagen gebildeten Einheit
- Fig. 2: Ansicht wie Fig. 1, jedoch gebildet aus 4achsigen Endwagen und 2achs. Mittelwagen
- Fig. 3: eine Draufsicht auf das Hochleistungsrichtgelenk
- Fig. 4: einen Schnitt A nach Fig. 3
- Fig. 5: eine Draufsicht auf ein Hochleistungsrichtgelenk
- Fig. 6: einen Schnitt B nach Fig. 3

Die Figuren 1 und 2 zeigen die Anordnung der Kuppelstangen 3 mit Richtgelenk 15 zwischen den Kupplungsträgern 1 jeweils im Vorbaubereich des Untergestells in 2achsigen und gemischten Einheiten mit Endwagen 13 als 4achsiger Wagen und Mittelwagen 14 als 2achsige Wagen ausgeführt. Vorgesehen sind auch Einheiten, die aus 4achsigen End- und Mittelwagen bestehen.
Die Längsdruckkräfte F_{Lx} werden im Rangierbetrieb über die Seitenpuffer der Endwagen und die Kuppelstangen 3 durch die Wageneinheit durchgeleitet.

Die Figuren 3, 4 und 5 zeigen das Richtgelenk als Draufsicht und als Seitenansicht. Die Kuppelstange 3 besitzt dabei an ihren Enden eine vergrößerte rechteckige Richtgelenkplatte 4, die den Schaft der Kuppelstange 3 erfindungsgemäß, insbesondere in der Richtgelenkbreite WRB um ein Vielfaches überragt. Die Kuppelstangenenden sind mit ihren Richtgelenkplatten 4 mit den Stützlagerplatten 2 und Federvorspannung über eine Endzugstange 17 und Federelemente 9 befestigt. Die Stützlagerplatte 3 ist in ihrer Höhe WRH mindestens so groß wie die Richtgelenkplatte 4 und überragt sie in der Länge auf Grund der notwendigen Befestigung an den Kupplungsträgern 1 des Untergestells.

Gemäß Figur 6 sind an der Stützlagerplatte 2 Drehsicherungen 10 für die Richtgelenkplatte 4 vorhanden. Damit wird auch bei extremen Auslagerungen des Kraftübertragungspunktes 11 zwischen Richtgelenkplatte 4 und Stützlagerplatte 2 eine stabile Wirksamkeit gesichert. Das Richtgelenk 15 ist mit separaten horizontalen und vertikalen Abrollkurven R_{H} und Rv ausgeführt.

Die Figuren 3,4 und 5 zeigen die Richtgelenkplatte 4 ausgeführt mit einer Kugelkalotte 7 mit dem Abrollradius Rv, der allein für die Vertikalstabilisierung des Wagens ausgelegt ist.
Die Stützlagerplatte 2 ist hier konkav ausgeführt und zwar als zylinder- und mantelförmige Richtgelenkkontur 8 mit dem Radius R_{H} und ist verantwortlich für die Horizontalstabilisierung des Wagens.
Aus Vereinfachungsgründen ist es gemäß Figur 5 auch vorgesehen, anstelle der Zylindermantelform 8 nur an den seitlichen Enden der ebenen und vertikalen Stützlagerplatte 2 Konturleisten 16 anzuordnen, deren Höhen dem Radius R_{H} folgen. Es ist möglich, je Seite mehrere Konturleisten 16 auszuführen. Ergeben sich bei einer geringen Längendifferenz zwischen Rv und R_{H} nur Endkonturleisten 16 mit einer sehr geringen Höhe, so ist in einem vertretbaren Toleranzbereich mit einer ebenen Stützlagerplatte 2 zu arbeiten. Es ist generell auch denkbar, die Anordnung der Abrollflächen für die Vertikal- und Horizontalstabilisierung zwischen den Teilen in umgekehrter Weise anzuordnen.

Erfindungsgemäß wird vorgeschlagen, die Größe der Richtgelenkplatten und damit die Länge der veritkalen und horizontalen Richtgelenkhebelarme in Auswertung praxisnaher Erkenntnisse bei den genannten Wagen der Güterwageneinheiten in Abhängigkeit des Achs-/Drehzapfenabstandes 2a unter Zugrundelegung einer durchschnittlichen Niedriggewichtsgrenze (bei 2achsigen Wagen zwischen 9 und 12 t und bei 4achsigen Wagen zwischen 14 und 17 t) der betreffenden Güterwagen auszuführen.

Richtwerte werden im Patentanspruchsteil vorgeschlagen.

So soll z.B. ein 2achsiger Endwagen 12 mit 10 m Achsstand 2a und die folgenden Mittelwagen 14 Richtgelenkplatten besitzen, die eine bis zu 3 mal so große Länge und eine bis zu 2 mal so große Höhe haben gegenüber denen des UIC-Standardrichtgelenkes.Ein 4achs. Wagen mit 13 m Drehzapfenabstand 2a soll etwa eine Richtgelenkplatte 4 erhalten, die ebenfalls eine bis zu 3fache Länge der des UIC-Richtgelenkes besitzt und vorteilhaft eine bis zu 2fach so große Höhe hat. Das Verhältnis zwischen der Horizontalstabilisation und der vertikalen Stabilisation ist gemäß den Erkenntnissen von 1:1,6 beim UIC-Gelenk auf bis zu 1:5,3 individuell anzupassen.
Bei Realisierung der vorstehenden groben Vorgaben wird ein allseitig wirkendes Richtgelenk mit hoher Effektivität zur Erzielung der Entgleisungssicherheit mit extrem leichten Güterwagen erreicht.

Durch die erfindungsgemäße zusätzlich vorgeschlagene spezielle Wahl der Größe der Abrollradien Rv und R_{H} und die damit festgelegten Stellen der Kraftüberleitungspunkte 11 im Richtgelenk 15 und damit der vorhandenen großen Hebelarme und der Verspannmomente in der jeweils kritischen Laufsituation, werden frühzeitig zusätzliche radkraftvergrößernde Komponenten und Entlastungskomponenten der Hy - Kräfte zwischen Rad und Schiene an leeren Wagen erzeugt und gleichzeitig Verspannmomente, die zu einer Laufgüteverbesserung gemäß UIC 518, speziell in kleinen Gleisradien von R = 250 m führen.

Letzteres wird speziell dadurch erzeugt, dass bereits bei einem Gleisradiuns von R = 250 m der Krafteinleitungspunkt 11 des Richtgelenkes 15 sich am äußersten seitlichen Ende der Richtgelenkplatten befinden. Die horizontale Verspannung über den vergrößerten horizontalen Richtgelenkhebel führt zu einer vergrößerten horizontalen Dämpfung der Wagen der Einheiten und zur Erfüllung der Laufgüteforderungen der leichtgewichtigen Einheit auch in den ungünstigen kleinen Gleisbögen.

Da sich, resultierend aus der Einleitung der Längsdruckkraft F_{Lx} an den Endwagen über die Seitenpuffer und Abnahme über den Kuppelstangenanlenkpunkt auf Grund des verbesserten Richtgelenkes mit den verbreiterten Richtgelenkplatten auch Hy-Kräfte auf die Nachfolgewagen fortsetzen und das neue Richtgelenk auch eine Verbesserung der Laufgüte verursacht, wird vorgeschlagen, das Richtgelenk auch durchgehend in allen Mittelwagen zu verwenden.

### Aufstellung der verwendeten Bezugszeichen

- 1: Kupplungsträger
- 2: Stützlagerplatte
- 3: Kuppelstange
- 4: Richtgelenkplatte
- 5: Richtgelenkradius RH
- 6: Richtgelenkradius RV
- 7: Richtgelenkkalotte
- 8: Zylindermantelförmige Richtgelenkkontur
- 9: Federelement
- 10: Drehsicherung (für die Richtgelenkplatte)
- 11: Kraftüberleitungspunkt (im Richtgelenk)
- 12: 2achsiger Endwagen
- 13: 4achsiger Endwagen
- 14: Mittelwagen
- 15: Richtgelenk
- 16: Konturleiste
- 17: Endzugstange
- FLx: Längsdruckkraft
- WRB: Wirksame Richtgelenkbreite
- WRH: Wirksame Richtgelenkhöhe
- 2a: Achs-/Drehzapfenabstand

## Patentansprüche

1. Hochleistungsrichtgelenk für über Kuppelstangen verbundene, leicht und wirtschaftlich ausgeführte, aus zweiachsigen und /oder Drehgestellgüterwagen zusammengefügte zwei oder mehrteilige Eisenbahngüterwagen-Einheiten
**dadurch gekennzeichnet**
**daß** die Kuppelstangen (3) der Endwagen (12,13) und mindestens der jeweils folgenden
Mittelwagen (14) an mindestens einem Wagenende mit Richtgelenken (15) versehen sind, deren rechteckige Richtgelenkplatten (4) den Kuppelstangenschaft, insbesonders in der Richtgelenkbreite (WRB) um ein vielfaches überragen und dabei im Vergleich zu dem international standardisierten Richtgelenk der UIC in Abhängigkeit zu den Achs-/Drehzapfenabständen (2a) des Untergestells der Wagen in Breite und Höhe vergrößerte Richtgelenkplatten (4) aufweisen, welche ca. folgende nachstehend genannten Abmessungsbedingungen bei Zugrundelegung einer einheitlichen niedrigen Eigenmasse im Bereich der Niedriggewichtsgrenze von 2 achs./4 achs. Güterwagen erfüllen:
a. Vergrößerung der wirksamen Richtgelenkbreite (WRB)
- Bei 2 achsige Güterwagen
Bei Achsständen (2a) von :
8 m - WRB auf ca. 400 %
9 m - WRB auf ca. 350 %
10 m - WRB auf ca. 300 %
- Bei 4 achs. Güterwagen
Bei Drehzapfenabständen von:
10 m -WRB auf ca. 400 %
11 m - WRB auf ca. 350 %
12 m - WRB auf ca. 325 %
13 m - WRB auf ca. 300 %
14 m -WRB auf ca. 250 %
b. Vergrößerung der wirksamen Richtgelenkhöhe (WRH)
Für 2-und 4 achsige Wagen
von 125 % bis ca. 200 %
abnehmend mit zunehmender
Kuppelstangenlänge
und damit auch eine Steigerung des Leistungsverhältnisses von vertikaler Stabilisation zur horizontalen Stabilisation von 1:1,6 auf bis zu maximal 1:5,3 gegeben ist und daß die Abrollkurve für die vertikale Stabilisierung in Form einer Richtgelenkkalotte (7) mit dem Richtgelenkradius RV (6) an der Seite der Richtgelenkplatte (4) vorgesehen ist, wobei insbesondere bei Wagen mit Kuppelstangenlängen < 3 m der Richtgelenkradius RV (6) so gewählt ist, daß bei Absenkung eines Wagens infolge einer ca. 90 % igen Maximallast zu einem leeren Nachbarwagen der Kraftübertragungspunkt (11) zwischen verbreiterter Richtgelenkplatte (4) und Stützlagerplatte (2) sich bereits kurz vor dem oberen / unteren Rand der Richtgelenkplatte (4) befindet und daß die Stützlagerplatte (2) an der der Richtgelenkplatte (4) zugewandten Seiten zur horizontalen Stabilisation eine vertikale-und zylindermantelförmige Richtgelenkkontur (8) mit einem Richtgelenkradius RH (5) besitzt, wobei auch vorgesehen ist, daß auf einer senkrecht und eben ausgeführten Anlagefläche der Stützlagerplatte (2) nur im jeweiligen seitlichen Endbereich Konturleisten (16), deren Höhen dem Richtgelenkabrollradius RH (5) entsprechen, angeordnet sind, und daß mittels der Drehsicherung (10) auch bei extremen horizontalen und vertikalen Ausschlägen die Rückdrehmomente der Kuppelstangen (3) gesichert werden.

2. Hochleistungsrichtgelenk nach Anspruch 1 **dadurch gekennzeichnet, daß** bei den bahnseitig vorgeschriebenen ungünstigsten Gleiskrümmungskriterien mit R=150 m nur bei Rangiergeschwindigkeit und R=250 m im Vollbahnbetrieb, der horizontale Richtgelenkradius RH (5) so ausgelegt ist, daß der Kraftübertragungspunkt (11) zwischen Richtgelenkplatte (4) und Stützlagerplatte (2) auch zur Verbesserung des Laufgüteverhaltens nach UIC 518 dieser leichten Wagen, bereits vor dem Erreichen des 250 m Gleisbogens im Bereich der seitlichen Enden der vergrößerten Richtgelenkplatte (4) zur Anlage kommt.
